# FASCICULE DE BREVET EUROPEEN

(11) **EP 0 302 782 B1**
(45) Date de publication et mention de la délivrance du brevet: **18.09.1991**
(21) Numéro de dépôt: 88402004.1
(22) Date de dépôt: 02.08.1988
(51) Int. Cl.: F24H 1/26, F24H 9/12

(54) **Corps de chaudière de chauffage à fluide caloporteur**
Heizkörper für Kessel für Wärmetransportflüssigkeiten
Heat-transfer fluid heat exchanger

(30) Priorité: 03.08.1987 FR 8710975
(43) Date de publication de la demande: 08.02.1989
(73) Titulaire: GEMINOX, Société Anonyme, F-29223 Saint Thegonnec (FR)
(72) Inventeur: Kerautret, André, F-29230 Landivisiau (FR); Vourch, Jean-Pierre, F-29235 Plounevez Lochrist (FR)
(74) Mandataire: Chambon, Gérard

(56) Documents cités:
- DE-A- 3 442 467
- FR-A- 1 554 916
- GB-A- 894 691
- US-A- 4 612 878

## Description

L'invention concerne un corps de chaudière de chauffage à fluide caloporteur, destiné à recevoir au moins un brûleur et qui est enveloppé au moins partiellement par une chemise de circulation dudit fluide, laquelle constitue l'échangeur thermique de la chaudière et comporte une conduite de départ et une conduite d'arrivée comme précisées dans la première partie de la revendication 1.

Dans une chaudière classique munie d'un corps du type précité, le fluide utilisé est généralement de l'eau. Lorsque la chaudière est en fonctionnement, du fait des différences de densité, l'eau se répartit de haut en bas en fonction de sa température, l'eau de la zone du haut ayant une température nettement plus élevée que l'eau de la zone du bas.

Il est alors classique d'aménager un départ de l'eau chauffée, vers des radiateurs ou des tubes noyés dans un sol par exemple, dans le haut de la chemise, et une arrivée de l'eau refroidie de retour, dans le bas de ladite chemise, c'est à dire dans la zone la plus froide. De la sorte il existe un gradient de température très important entre le haut et le bas qui a pour inconvénients majeurs d'augmenter les risques d'ébullition dans le haut et de condensation dans le bas.

Il est clair en effet que la paroi interne de la chemise d'eau, sert de surface d'échange thermique entre les gaz de combustion provenant du brûleur et l'eau qui circule dans la chemise. Or, il connu que les gaz de combustion en contact avec une surface relativement froide subissent le phénomème de condensation connu aussi sous le nom de phénomème de rosée.

Il est connu aussi qu'une telle condensation des gaz de combustion entraîne la formation d'acide sulfurique particulièrement corrosif pour l'appareil, surtout lorsque le carburant utilisé est du fuel domestique ou du fuel lourd, du fait de leur fort pourcentage en soufre.

Le phénomène de condensation apparaît lorsque la température descend en dessous d'environ 55 degrés C, or il est courant que la température de l'eau de retour provenant des radiateurs ou d'un sol chauffant soit aux alentours de 20 degrés C.

Jusqu'à présent, les risques de condensation et donc de corrosion étaient limités du fait du grand volume des chemises d'eau classiques, dans lesquelles l'eau froide de retour se mélange avec l'eau chaude avant de recontrer leur paroi interne.

Toutefois, pour une chemise d'eau de volume réduit, ce qui est de plus en plus recherché pour diminuer l'encombrement, les phénomènes susmentionnés revêtent une grande importance, surtout à l'endroit choisi pour le retour de l'eau refroidie, en ce qui concerne la condensation et donc la corrosion.

En outre, lorsque la chemise d'eau disposée verticalement présente une faible épaisseur (pour les raisons précitées), il apparaît un phénomène de stratification, c'est-à-dire que la température de l'eau varie d'une extrémité à l'autre de la chaudière par tranches ou couches isothermes.

Pour résoudre les problèmes de condensation, il est évidemment possible d'utiliser des matériaux tel que l'acier inoxydable ou la fonte... Toutefois, l'inventeur à résolu le problème au moyen de plusieurs solutions originales.

Le brevet GB-A-894691 décrit et concerne un échangeur de chaleur qui peut, notamment, être aménagé dans le corps d'un appareil de chauffage. Dans ce brevet, pour permettre un échange à contre-courant entre des gaz de combustion et de l'eau, il a été envisagé de disposer l'entrée de l'eau à chauffer à l'opposé du brûleur et la sortie de l'eau du côté du brûleur, de telle sorte que pour un brûleur prévu dans la partie basse de la chaudière, l'entrée est disposée dans la partie haute.

Pour des raisons différentes, l'inventeur reprend une disposition semblable afin que l'eau refroidie arrive dans la zone la plus chaude, et plus particulièrement une disposition selon laquelle la chemise de circulation du fluide caloporteur comporte une conduite de départ pour le fluide chauffé, qui prend naissance dans la partie basse de cette dernière, et une conduite d'arrivée du fluide refroidi de retour, qui débouche dans la partie haute de ladite chemise d'eau. De la sorte, d'une part, le phénomène de condensation est au moins en partie résolu et, d'autre part, cette disposition permet d'obtenir une homogénéisation de la température par convection naturelle évitant l'utilisation d'une pompe destinée à faire circuler l'eau entre le bas et le haut de la chemise d'eau.

Le brevet DE-A-3442467 montre une chaudière dont la distribution de fluide à l'arrivée s'effectue en plusieurs endroits en même temps.

Pour amoindrir encore les effets néfastes de la condensation et notamment pour supprimer le "point froid" traditionnel (endroit d'arrivée de l'eau de retour), tout en favorisant l'homogénéisation de la température, le corps de chaudière selon l'invention reprend en partie ce qui vient d'être dit à propos du document Allemand mais en combinant des branchements différents.

L'invention propose en outre un moyen qui permet, d'une part, de préchauffer l'eau de retour avant son alimentation dans la chemise et, d'autre part, de ménager une arrivée dans la zone basse ou médiane pour éviter des erreurs de branchement dues à la force de l'habitude des installateurs.

Pour atteindre tous ces buts, le corps de chaudière de chauffage à fluide caloporteur selon l'invention, destiné à recevoir au moins un brûleur et qui est enveloppé au moins partiellement, comme précisé ci-avant, par une chemise de circulation dudit fluide, laquelle comporte de la manière déjà dite une conduite de départ et une conduite d'arrivée, est remarquable en ce que la conduite d'arrivée du fluide de retour est branchée dans la partie basse ou médiane de la chemise et remonte dans celle-ci vers sa partie haute, tandis qu'elle se termine de manière telle que le fluide est distribué dans ladite chemise en plusieurs endroits en même temps.

Selon un mode de réalisation, le conduit d'arrivée se termine par un anneau géométriquement ouvert, ce dernier étant muni d'une pluralité d'orifices par lesquels s'effectue la distribution du fluide.

Avantageusement et encore pour des raisons d'habitude de branchement, la conduite de départ qui prend naissance dans la partie basse de la chemise, remonte dans celle-ci pour en sortir dans sa partie haute.

L'invention sera bien comprise à la lecture de la description qui va suivre et qui se réfère aux dessins annexés dans lesquels:
― la figure 1 montre en perspective avec arrachement partiel, le corps d'une chaudière selon l'invention,
― la figure 2 est une coupe longitudinale du corps de la figure 1,
― la figure 3 est une coupe selon III-III de la figure 2.

Sur les dessins, on peut voir un corps 1 formé au moins en partie par un cylindre disposé verticalement et destiné à recevoir, généralement en partie basse, un brûleur (non représenté), à fuel par exemple.

Le corps 1 est entouré par un autre cylindre 2 coaxial et d'un diamètre supérieur à celui qui forme ledit corps et qui est fermé de manière qu'un volume soit formé entre les parois desdits cylindres, dans lequel circule de l'eau. Ce volume ainsi compris entre le corps 1 et le cylindre 2 constitue une chemise 3 de circulation d'eau qui enveloppe la majeure partie dudit corps 1. La chemise 3 présente ici un volume relativement faible, la hauteur étant assez importante pour une épaisseur paticulièrement réduite.

La chemise d'eau 3 est pourvue d'une conduite d'arrivée 4 pour l'eau de retour provenant des appareils de chauffage de l'installation (radiateurs ou autres) et d'une conduite de départ 5 pour l'eau chauffée qui est envoyée vers lesdits appareils de chauffage.

Comme le montrent bien les figures 1 et 2 la conduite d'arrivée 4 est branchée dans la chemise 3 sensiblement sous son plan horizontal médian, et remonte dans ladite chemise par une partie verticale 4′ pour se terminer en forme d'anneau géométriquement ouvert 4˝ (figures 1 à 3).

L'anneau 4˝ est disposé dans un plan sensiblement horizontal et possède une pluralité d'orifices tels que 6 destinés à distribuer l'eau de retour dans la partie haute de la chemise 3.

La conduite de départ 5, prend naissance dans la partie basse de la chemise 3, et remonte par une partie verticale 5′ dans ladite chemise 3 pour sortir en partie haute de celle-ci.

Si les figures 2 et 3 montrent des conduites 4 et 5 disposées de façon diamétralement opposée, contrairement à la figure 1, il est clair que c'est par soucis de clarté des dessins, le branchement de la conduite 4 par rapport à la sortie de la conduite 5 pouvant bien sûr être situé à d'autres endroits que celui représenté.

Les dessins montrent bien comment la conduite d'arrivée 4 qui semble branchée vers le bas, distribue l'eau en fait dans le haut de la chemise après avoir baigné par 4′ dans ladite chemise de manière à permettre un préchauffage de l'eau de retour. Cette dernière est uniformément distribuée sur la circonférence de ladite chemise 3 grâce aux orifices 6 ménagés dans la partie en anneau 4˝.

Etant donné la position haute de la distribution de l'eau de retour, la circulation naturelle de celle-ci par convection de bas vers le haut est contrariée par la circulation forcée qui lui est imposée du haut vers le bas de telle sorte qu'il s'ensuit un brassage entraînant un mélange et une homogénéisation de la température (la circulation forcée est évidemment accrue par l'utilisation d'une pompe extérieure prévue, par exemple, dans le circuit d'arrivée). Des mesures de température ont permis de constater que celle-ci est assez uniforme dans toute la chemise, à tel point qu'il est possible de disposer la sonde de mesure de l'aquastat de commande du brûleur, sensiblement au milieu de ladite chemise (aquastat généralement réglé pour maintenir une température supérieure à 60 degrés). Par ailleurs c'est pourquoi le départ de l'eau chaude peut alors avantageusement être prévu comme le montrent les dessins dans le bas de la chemise.

Il est interessant de souligner de nouveau le rôle des inversions de position entre le branchement de la conduite d'arrivée 4 vers le bas (alors qu'elle remonte de manière cachée vers le haut) et la sortie de conduite de départ 5 vers le haut (alors qu'elle prend naissance dans le bas).

En dehors des avantages précités, ces dispositions non obligatoires permettent d'éviter des erreurs de branchement, car s'il est de coutume de différencier par marquage les conduites de départ et d'arrivée, il pourrait y avoir un risque d'inversion de branchement par habitude, lors de l'installation, si lesdites conduites d'arrivée 4 et le départ 5 étaient disposées en partie respectivement haute et basse, ce qui montre bien, s'il en est besoin, le préjugé qu'il a fallu vaincre pour adopter une telle disposition.

Il est clair que la forme générale du corps de la chaudière représenté sur les dessins peut être quelconque. En effet, s'il est avantageux de réaliser ledit corps et l'enveloppe extérieure au moyen de cylindres de révolution, ceci n'est pas obligatoire, et il est possible d'imaginer d'autres formes, polygonales par exemple.

## Revendications

1. Corps de chaudière de chauffage à fluide caloporteur, destiné à recevoir au moins un brûleur et qui est enveloppé au moins partiellement par une chemise (3) de circulation dudit fluide, laquelle chemise (3) comporte une conduite de départ (5) pour le fluide chauffé, qui prend naissance dans la partie basse de cette dernière, et une conduite d'arrivée (4) du fluide refroidi de retour, qui débouche dans la partie haute de ladite chemise d'eau (3), corps de chaudière caractérisé en ce que la conduite d'arrivée (4) du fluide de retour est branchée dans la partie basse ou médiane de la chemise (3) et remonte (4′) dans celle-ci vers sa partie haute, tandis qu'elle se termine (4˝) de manière telle que le fluide est distribué dans ladite chemise en plusieurs endroits en même temps.

2. Corps de chaudière selon la revendication 1, caractérisé en ce que la conduite d'arrivée (4, 4′) se termine par un anneau (4˝) géométriquement ouvert, ce dernier étant muni d'une pluralité d'orifices (6) par lesquels s'effectue la distribution du fluide.

3. Corps de chaudière selon l'une des revendications 1 et 2, caractérisé en ce que la conduite de départ (5) qui prend naissance dans la partie basse de la chemise (3), remonte (5′) dans celle-ci pour en sortir dans sa partie haute.

## Patentansprüche

1. Heizkörper für Kessel für Wärmetransportflüssigkeiten, der für die Aufnahme wenigstens eines Brenners vorgesehen ist und der wenigstens teilweise von einem Umlaufmantel (3) für die Flüssigkeit umgeben ist, der eine Ablaufleitung (5) für die erhitzte Flüssigkeit, die im unteren Teil des Mantels beginnt, und eine Zulaufleitung (4) für die zurückkommende abgekühlte Flüssigkeit aufweist, die im oberen Teil des Wassermantels (3) mündet, dadurch gekennzeichnet, daß die Zulaufleitung (4) für die zurückkommende Flüssigkeit im unteren Teil oder im mittleren Teil des Mantels (3) angeschlossen ist und in diesem in Richtung auf seinen oberen Teil ansteigt (4′), während sie derart endet (4˝), daß die Flüssigkeit in dem Mantel an mehreren Stellen gleichzeitig verteilt wird.

2. Heizkörper gemäß Anspruch 1, dadurch gekennzeichnet, daß die Zulaufleitung (4, 4′) in einen geometrisch offenen Ring (4˝) ausläuft, der mit mehreren Öffnungen versehen ist, durch die die Verteilung der Flüssigkeit bewirkt wird.

3. Heizkörper nach einem der Ansprüche 1 und 2, dadurch gekennzeichnet, daß die Ablaufleitung (5), die im unteren Teil des Mantels (3) beginnt, in diesem ansteigt (5′), um von diesem in seinem oberen Teil abzugehen.

## Claims

1. Shell for a boiler for heating with heat-conveying fluid, designed to accommodate at least one burner and which is encased at least in part by a jacket (3) for circulation of said fluid, which jacket (3) comprises an outlet pipe (5) for the heated fluid, which starts in the bottom part of the latter, and an inlet pipe (4) for the cooled return fluid, which debouches in the top part of said water jacket (3), said boiler shell being characterised in that the inlet pipe (4) for the return fluid is connected in the bottom or middle part of the jacket (3) and rises (4′) in the latter to its top part, whereas it ends (4˝) such that the fluid is distributed in the jacket at a plurality of locations at the same time.

2. Boiler shell as in claim 1, characterised in that the inlet pipe (4, 4′) ends in a geometrically open ring (4˝), the latter being provided with a plurality of orifices (6) through which the distribution of the fluid is effected.

3. Boiler shell as in one of claims 1 and 2, characterised in that the outlet pipe (5) which starts in the bottom part of the jacket (3), rises (5′) in the latter and emerges from it in its top part.
